# EUROPÄISCHE PATENTSCHRIFT

(11) **EP 1 970 921 B1**
(45) Veröffentlichungstag und Bekanntmachung des Hinweises auf die Patenterteilung: **01.03.2017**
(21) Anmeldenummer: 08004323.5
(22) Anmeldetag: 08.03.2008
(51) Int. Cl.: H01F 6/06, H01F 6/04

(54) **Stromzuführung mit Hochtemperatursupraleitern für supraleitende Magnete in einem Kryostaten**
Power supply line with high-temperature superconductors for superconductive magnets in a cryostat
Alimentation en courant à supraconducteurs haute température pour aimants supraconducteurs dans un cryostat

(30) Priorität: 16.03.2007 DE 102007013350
(43) Veröffentlichungstag der Anmeldung: 17.09.2008
(73) Patentinhaber: Bruker BioSpin AG, 8117 Fällanden (CH)
(72) Erfinder: Beneduce, Concetta, 8006 Zürich (CH); Kraus, Andreas, 8616 Riedikon (CH); Bauernschmitt, Michael, 8620 Wetzikon (CH)
(74) Vertreter: Kohler Schmid Möbus Patentanwälte

(56) Entgegenhaltungen:
- DE-A1- 4 430 408
- DE-B3-102004 037 173
- FR-A1- 2 637 728

## Beschreibung

Die Erfindung betrifft eine Kryostatenanordnung für eine supraleitfähige Magnetanordnung,
mit einem Heliumtank für flüssiges Helium, wobei im Heliumtank die supraleitfähige Magnetanordnung angeordnet ist,
mit einem Stickstofftank für flüssigen Stickstoff, wobei der Stickstofftank den Heliumtank umgibt,
und mit wenigstens einem Zugangsrohr, in dem eine Stromzuführungsanordnung montiert ist, durch die Strom von raumtemperaturwarmen Bereich des Kryostaten in die supraleitende Magnetanordnung geleitet werden kann,
wobei die Stromzuführungsanordnung mindestens eine Stromleitung mit einem normalleitenden Leitungsteil und einem supraleitenden Leitungsteil aus Hochtemperatursupraleiter(=HTSL)-Material aufweist.

Stromzuführungsanordnungen mit normalleitenden Leitungsteilen und supraleitenden Leitungsteilen aus HTSL-Material zum Laden von supraleitenden Magnetanordnungen in Kryostaten sind bekannt geworden zum Beispiel durch J. R. Hull, IEEE Transanctions on applied superconductivity, Vol. 3, No. 1, March 1993, S. 869-875.

Kryostatenanordnungen der eingangs genannten Art finden beispielsweise Verwendung für Messungen mit Kernspinresonanz (NMR) oder Elektronenspinresonanz (EPR) oder Labormagneten. Die enthaltenen supraleitenden Magnetanordnungen dienen zur Erzeugung starker Magnetfelder, wobei zum Erreichen des supraleitenden Zustands stabile, tiefe Temperaturen herrschen müssen, wie sie in einer solchen Kryostatenanordnung gewährleistet werden können.

Die supraleitende Magnetanordnung (Magnetspulensystem) ist in einem ersten Kryobehälter mit kryogener Flüssigkeit, üblicherweise flüssigem Helium, angeordnet, welcher von Strahlungsschilden, Superisolationsfolien und einem weiteren Kryobehälter mit kryogener Flüssigkeit, üblicherweise flüssigem Stickstoff, umgeben ist. Die Flüssigkeitsbehälter, Strahlungsschilde und Superisolationsfolien sind in einem äußeren Behälter untergebracht, welcher einen Vakuumraum begrenzt (=äußere Vakuumhülle, Außenmantel). Der supraleitende Magnet wird durch das verdampfende, ihn umgebende Helium gekühlt und auf konstanter Temperatur gehalten. Die den Heliumbehälter umgebenden Elemente dienen der Wärmeisolierung des Heliumbehälters, so dass der Wärmeeinfall auf den Heliumbehälter minimiert wird und die Abdampfrate des Heliums klein bleibt.

Der Heliumbehälter ist gewöhnlich an mindestens zwei dünnwandigen Aufhängerohren mit der äußeren Vakuumhülle verbunden. Zum einen wird der Behälter somit mechanisch fixiert, zum anderen bieten die Aufhängerohre Zugang zum Magneten, wie es z. B. beim Laden notwendig ist. Zudem wird das Verlustgas über die Aufhängerohre abgeführt, wodurch die Aufhängerohre wiederum gekühlt werden und im Idealfall der Wärmeeintrag über die Rohrwand komplett kompensiert wird. Ein derartiges System wird beispielsweise in DE 29 06 060 A1 und in der Druckschrift ,Superconducting NMR Magnet Design' (Concepts in Magnetic Resonance, 1993, 6, 255-273) beschrieben.

Das Laden des supraleitenden Magneten erfolgt üblicherweise über eine Stromzuführung, welche stationär eingebaut oder über eine Steckverbindung in eines der Aufhängerohre eingeführt wird. Die Stromzuführung stellt die Verbindung zwischen dem Magnet bei Tieftemperatur und dem Netzgerät bei Raumtemperatur dar.

Ein Typ solcher Stromzuführungen besteht aus Kupfer- oder Messingleitungen, deren Querschnitt für die gegebene Länge und den Magnetstrom optimiert ist und welche über das abströmende Heliumgas gekühlt werden. Eine derartige Zuleitung erreicht ohne Stromfluss einen minimalen Wärmeeintrag in der Größenordnung von 1mW/A des Auslegungsstroms. Im Falle eines häufigen Lade- und Entladenvorgangs des supraleitenden Magneten steigt der Wärmeintrag zusätzlich infolge der im Leiter erzeugten Jouleschen Wärme.

Eine Möglichkeit zu einer wesentlichen Verringerung des Wärmeeintrags auf den Heliumbehälter besteht in der Verwendung einer zweiteiligen Stromzuführung, wobei der untere Teil von der Temperatur des Heliumbades (ca. 4K) bis zu einer Temperatur zwischen 20K und 90K durch einen HTSL gebildet wird und der obere Teil bis Raumtemperatur durch einen abgasgekühlten Kupferleiter. Der Einsatz der HTSL erlaubt es, hohe elektrische Ströme bei, im Vergleich zum Kupfer/Messing, geringeren Wärmeleitfähigkeiten und Querschnittsflächen zu tragen. Da der Strom im Supraleiter verlustfrei fließen kann, ist der Wärmeeintrag auf das Heliumbad praktisch unabhängig vom Strom und nur durch die Wärmeleitung im Supraleiter bestimmt. Das Vermögen, hohe elektrische Ströme verlustfrei zu transportieren, verbunden mit einer geringen thermischen Leitfähigkeit, bewirkt eine Reduzierung der He-Verluste und somit der Betriebskosten. Es gibt viele Artikel betreffend das Design der HTSL Stromzuführungen, insbesondere J. R. Hull, IEEE Transactions on Applied Superconductivity, 1993, 3, 869-875; R. Wesche und A. M. Fuchs, Cryogenics, 1994, 34, 145-154.

HTSL und Kupferleiter werden mit einem Übergangsstück durch Weichlöten verbunden. Insbesondere beim Laden des supraleitenden Magneten wird im metallischen Teil der Stromzuführung viel Joulesche Wärme erzeugt, welche den oberen Teil des HTSL über seine kritische Temperatur erwärmen würde. Der Übergang vom HTSL zum Normalleiter wird darum zusätzlich gekühlt, um die Temperatur unterhalb der kritischen Temperatur des HTSL halten zu können. Dies kann durch einen Wärmetauscher erfolgen, durch den Heliumgas oder flüssiger Stickstoff gepumpt wird. Eine solche Anordnung wird beispielsweise in US 5,563,369 oder US 5,166,776 beschrieben. Eine weitere Möglichkeit besteht darin, den Übergang durch die Ankoppelung an eine Kältestufe eines Kryokühlers aktiv zu kühlen. Eine solche Anordnung ist beispielsweise in EP 870,307 oder in US 4,895,831 oder in US 5,991,647 beschrieben.

Die beschriebenen Anordnungen haben den Nachteil, dass die Kühlung durch zusätzliche Komponenten bzw. Kühlaggregate erfolgen muss, welche für den normalen Betrieb des Kryostaten nicht erforderlich sind oder den normalen Betrieb sogar stören. Durch die zusätzlichen Komponenten oder Kühlaggregate wird der Aufbau der Anordnungen aufwändig und teuer.

Die FR 2 637 728 A1 beschreibt eine Kryostatenanordnung gemäß Oberbegriff von Anspruch 1, mit einem Heliumtank, der eine supraleitende Spule enthält und seinerseits in einem Stickstofftank angeordnet ist. Von der supraleitenden Spule verlaufen zu einer Spannungsdurchführung Stromleitungen in einem isolierenden Rohr. Dieses Rohr ist mit einem Klemmring, der auf einem Deckel eines Stickstofftanks aufsitzt, gehalten. Das Rohr endet an einem oberen Ende der Spannungsdurchführung, die ebenfalls auf dem Deckel aufsitzt und mit einem Öl gefüllt ist. Die Stromleitung im Rohr enthält einen Übergang von einem supraleitenden Leitungsabschnitt auf einen normalleitenden Leitungsabschnitt.

### Aufgabe der Erfindung

Aufgabe der vorliegenden Erfindung ist es, auf einfache und kostengünstige Weise eine effiziente Kühlung des Übergangs vom HTSL zum Normalleiter in der Stromzuführung zu gewährleisten.

### Kurze Beschreibung der Erfindung

Diese Aufgabe wird gelöst durch eine Kryostatenanordnung der eingangs genannten Art, die dadurch gekennzeichnet ist, dass ein Anschlusspol der mindestens eine Stromleitung, durch den der normalleitende Leitungsteil mit dem supraleitenden Leitungsteil elektrisch verbunden ist, thermisch an eine Wand des Stickstofftanks gekoppelt ist. Die thermische Kopplung wird durch eine Festkörper-Verbindung des Anschlusspols zum Stickstofftank über Kontaktelemente, Kontaktierungselemente und der gleichen aus gut wärmeleitfähigem Material, bevorzugt Kupfer, Aluminium und/oder Aluminiumnitrid, hergestellt. Ein Material wird als gut wärmeleitfähig angesehen, wenn die Wärmeleitfähigkeit wenigstens 20 W/(K*m), bevorzugt wenigstens 100 W/(K*m), jeweils gemessen bei Raumtemperatur, beträgt.

Gemäß der Erfindung erfolgt die Kühlung des mindestens einen Anschlusspols, in dem der Normalleiter-Teil und der HTSL-Teil der Stromleitung verbunden sind (etwa durch Weichlöten) mit Hilfe einer thermischen Kopplung zu dem im Kryostaten vorhandenen Stickstoffbehälter. Dieser Behälter ist unabhängig von der Stromzuführung Teil der Kryostatenanordnung.

Der Übergang vom metallischen Leiter zum HTSL-Leiter wird mit einer bevorzugt lösbaren und thermisch hochleitfähigen Verbindung an den Stickstoffbehälter gekoppelt, wobei und die Verbindung gleichzeitig eine galvanische Trennung gewährleistet. Die Temperatur des Stickstofftanks von ungefähr 77 K erlaubt es, den Übergang vom Normalleiter zum HTSL-Leiter im Temperaturbereich zwischen 81 und 90 K zu betreiben. Der Vorteil der Anordnung besteht auch darin, dass ein einfaches Aufhängerohr des Heliumbehälters mit wenigen Modifikationen für die Aufnahme der Stromzuführung verwendet werden kann.

### Bevorzugte Ausführungsformen der Erfindung

Bevorzugte Ausführungsformen der Erfindung ergeben sich aus den abhängigen Patentansprüchen.

Eine Variante der erfindungsgemäßen Kryostatenanordnung sieht vor, dass ein gut wärmeleitendes Element, wie ein Wärmeleitblech aus Aluminium, im N₂-Behälter montiert wird. Verbindet dieses Element den Deckel und Boden des Behälters, bleibt selbst bei niedrigem LN₂-Level der Temperaturgradient vom Boden zum Deckel klein. Dieser thermische Kurzschluss erlaubt es somit, die Temperatur des Übergangs zwischen dem Normalleiter und dem HTSL Leiter unabhängig vom LN₂ - Level auf einem niedrigeren Wert zu halten, selbst wenn das Kontaktelement thermisch mit dem Deckel des Stickstofftanks gekoppelt ist (d.h. die Verbindung des Anschlusspols zum Deckel des Stickstofftanks eingerichtet ist). Im Rahmen der Erfindung genügt es aber, wenn das Wärmeleitblech in den flüssigen Stickstoff eintaucht.

Bevorzugt besteht der HTSL-Leitungsteil aus Bandleitern. Bei der Temperatur des Übergangs vom Normalleiter zum HTSL-Leiter ist der kritische Strom I_{c} eines einzigen HTSL-Bandleiters sehr gering. Die Anzahl Bänder wird entsprechend dem Magnetstrom und der Stromtragfähigkeit des Bandes bei der maximalen Betriebstemperatur so gewählt, dass der Strom verlustfrei fließt.

Bänder des gleichen Pols werden zu einem Stack zusammengelötet, um einen kompakten Stromleiter zu erhalten.

In einer bevorzugten Ausführung wird ein Multifilament-Bandleiter mit Bi₂Sr₂Ca₂Cu₃Oₓ mit einer kritischen Temperatur T_{c} von 110 K eingesetzt.

Bei einer weiteren vorteilhaften Variante wird einen anderen HTSL mit einer kritischen Temperatur > 90 K, wie zum Beispiel YBa₂Cu₃Oₓ (T_{c} = 93 K) oder Bi₂Sr₂CaCu₂Oₓ (T_{c} = 95 K) eingesetzt.

Eine bevorzugte Ausführungsform der Erfindung sieht vor, mehrere einzelne und galvanisch getrennte Zuleitungen (Stromleitungen) für unterschiedliche Strombelastungen (etwa Spulensektionen der Magnetanordnung) in einer einzigen Stromzuführung zu integrieren, um unterschiedliche supraleitende Spulen der Magnetanordnung getrennt laden zu können. Dazu wird das warme Ende des HTSL-Teils sowie das kalte Ende des metallischen Teils einer Zuleitung mit einem Anschlusspol aus einem gut leitenden Metall wie z.B. Reinkupfer, verlötet. Die Anschlusspole der unterschiedlichen Zuleitungen sind elektrisch gegeneinander und gegen die Kryostatenanordnung isoliert und mit einem metallischen Kontaktstück (inneres Kontaktelement) durch ein elektrisch isolierendes und gut wärmeleitendes Material verbunden. Dieses Material besteht bevorzugt aus Aluminiumnitrid. In einer bevorzugten Anordnung wird das Aluminiumnitrid mit einem lötbaren Metallfilm beschichtet und durch Löten mit dem Anschlusspol und dem Kontaktstück verbunden.

Als weitere bevorzugte Variante weist jeder Anschlusspol eine elektrisch isolierende und gut wärmeleitende Beschichtung auf. Diese Beschichtung besteht bevorzugt aus einer diamantähnlichen Kohlenstoffschicht (DLC). Der Anschlusspol dieser Variante wird bevorzugt konisch ausgeführt und in eine konische Bohrung des Kontaktstücks (inneres Kontaktelement) gepresst, wodurch eine elektrisch isolierte und gut wärmeleitende Verbindung entsteht.

Bei einer vorteilhaften Ausführungsform dieser Erfindung wird das Kontaktstück (inneres Kontaktelement) konisch ausgeführt und bei der Montage der Kryostatenanordnung in ein äußeres Kupferteil (äußeres Kontaktelement) gepresst. Diese Verbindung gewährleistet infolge der hohen Flächenpressung einen ausgezeichneten Wärmeübergang kann einfach wieder gelöst werden und ist sehr kompakt. Das Kontaktstück (inneres Kontaktelement) erlaubt durch Öffnungen den Durchfluss von verdampfendem Heliumgas vom Heliumbehälter und damit eine Heliumgaskühlung der Stromzuführung über seine gesamte Länge. Das äußere Kupferteil (äußeres Kontaktelement) wird im Vakuum über ein thermisch gut leitendes Metall mit dem Stickstoffbehälter verbunden. Mit dieser erfindungsgemäßen Anordnung resultiert ein Wärmewiderstand von weniger als 0.5 K/W zwischen den Anschlusspolen und dem Stickstoffbehälter.

Es ist auch denkbar, eine derartige kompakte Kontaktverbindung dann einzusetzen, wenn die Anschlusspole nicht über eine Ankopplung an den Stickstoffbehälter, sondern mit einer anderen Kältequelle, wie z.B. einem Kryokühler, gekühlt werden. Dies wäre für kryogenfreie Magnetsysteme, aber besonders auch für Magnetsysteme interessant, bei denen der Magnet immer noch mit LHe gekühlt wird (wie beispielsweise in US 2002 002 830 beschrieben) und die Stromzuführung in einem Aufhängerohr des Heliumbehälters montiert ist.

Die erfindungsgemäße Stromzuführung erreicht ohne Stromfluss einen minimalen Wärmeeintrag, welcher 3 bis 4 mal kleiner ist als der Wärmeeintrag einer metallischen Stromzuführung.

Die erfindungsgemäße Anordnung erlaubt den Betrieb der Stromzuleitung bis zu einem Strom von ca. 150 A mit gegenüber dem stromlosen Zustand vergleichbaren Heliumverlusten. Infolge des guten Wärmekontaktes zum Stickstoffbehälter steigen lediglich die Stickstoffverluste stetig mit steigender Stromstärke in der Stromzuleitung. Die maximale Stromstärke in der Stromzuleitung wird durch den kritischen Strom des HTSL-Leiters bei der sich einstellenden Temperatur und bei dem magnetischen Feld am Ort der Anschlusspole limitiert.

Insbesondere für Ladeströme über 150A in der Stromzuleitung kann die Kühlung an den Anschlusspolen verstärkt werden. In einer weiteren vorteilhaften Anordnung wird die Temperatur des Übergangs Metall - HTSL überwacht, beispielsweise mit einem Temperatursensor. Die Überwachung bzw. eine Steuerung kann im Netzgerät implementiert werden. Falls die Temperatur einen oberen Schwellenwert überschreitet, wird eine Heizung im Helium-Behälter aktiviert, um einen zusätzlichen geringen Heliumverlust zu produzieren. Der zusätzliche Heliumverlust führt zu einer verbesserten Kühlung der Stromzuführung durch vorbeiströmenden, kalten Heliumdampf. Die Heizung wird ausgeschaltet, sobald die Temperatur einen unteren Schwellewert unterschreitet.

Weitere Vorteile der Erfindung ergeben sich aus der Beschreibung und den Zeichnungen.

Die gezeigten und beschriebenen Ausführungsformen sind nicht als abschließende Aufzählung zu verstehen, sondern haben vielmehr beispielhaften Charakter für die Schilderung der Erfindung.

### Zeichnung und detaillierte Beschreibung der Erfindung

Die Erfindung ist in der Zeichnung dargestellt und wird anhand von Ausführungsbeispielen näher erläutert. Es zeigen:
- Fig.1: einen schematischen Querschnitt durch eine erfindungsgemäße Kryostatenanordnung;
- Fig.2: eine schematische Darstellung des Zugangsrohrs der erfindungsgemäßen Kryostatenanordnung;
- Fig.3: eine schematische Darstellung des Bereichs um die Anschlusspole der erfindungsgemäßen Kryostatenanordnung;
- Fig.4: einen schematischen Querschnitt durch das innere Kontaktelement der erfindungsgemäßen Kryostatenanordnung.

**Fig.1** zeigt eine Kryostatanordnung mit einem inneren und äußeren Flüssigkeitstank und einer supraleitenden Magnetspule sowie zwei Aufhängerohren.

Fig. 1 zeigt eine schematische Darstellung eines Kryostaten 1 mit einer Magnetanordnung 6. Der Kryostat 1 umfasst einen mit Helium gefüllten Flüssigkeitstank (Heliumtank) 2, der an Aufhängerohren 4 mit einem Außenmantel 9 des Kryostaten 1 verbunden ist und in dem eine supraleitende Magnetanordnung 6 untergebracht ist. Die Aufhängerohre 4 sind gleichzeitig Zugangsrohre 4 für Stromzuführungsanordnungen (siehe Fig. 2) zur Magnetanordnung 6. Um den Flüssigkeitstank 2 ist ein weiterer Flüssigkeitstank (Stickstofftank) 3 angeordnet, der Stickstoff bei ca. 77 K enthält und an Aufhängerohren 5 mit dem Außenmantel 9 des Kryostaten 1 verbunden ist. Der Flüssigkeitstank 3 mit Stickstoff ist thermisch mit den Aufhängerohren (Zugangsrohren) 4 kontaktiert. Zwischen den beiden Flüssigkeitstanks 2 und 3 ist ein Strahlungsschild 7 angeordnet, der wiederum mit den Aufhängerohren 4 thermisch kontaktiert ist. Im Flüssigkeitstank 2 ist ein Heizwiderstand (Heizeinrichtung) 11 montiert. Der Flüssigkeitstank (Stickstofftank) 3 enthält ein Wärmeleitelement 10, das mit dem Deckel des Stickstofftanks verschweißt ist.

**Fig.2** zeigt eine Darstellung des Stromzuführungsturms mit eingesetzter Stromzuführung.

In zumindest einem der Aufhängerohre (Zugangsrohre) 4 ist erfindungsgemäß eine Stromzuführung eingesetzt. Die Stromzuführung umfasst einem metallischen Teil 13 mit mehreren (hier dargestellt zwei) galvanisch getrennten Leitungen (von Raumtemperatur bis zum Anschlusspol 12) und einen HTSL-Teil 14 (vom Anschlusspol 12 bis zum Flüssigkeitstank 2) mit galvanisch getrennten Bandleitern oder Bandleiterstacks. Die Verbindung des metallischen Teils 13 mit dem HTSL-Teil 14 wird durch Anschlusspole 12, welche mit den beiden Leitern 13, 14 verlötet werden, hergestellt. Die Anschlusspole 12 sind innerhalb eines inneren Kontaktkonus (inneres Kontaktelement) 16 angeordnet. Der innere Kontaktkonus 16 liegt formschlüssig innerhalb eines äußeren Kontaktkonus (äußeres Kontaktelement) 15, welcher seinerseits mit einem gut wärmeleitenden Element 8, wie (hier) ein Kontaktierungsrohr oder hochleitfähige Litzen aus Reinkupfer, verschraubt bzw. verflanscht ist. Das Kontaktierungselement 8 ist mit der kalten Fläche 17 des Flüssigkeitstanks (Stickstofftank) 3 verbunden.

**Fig.3** zeigt eine bevorzugte Anordnung des inneren 16 und äußeren 15 Kontaktkonus. Bei der Montage der Stromzuführung wird der innere Konus 16 mit hoher Flächenpressung gegen den äußeren Konus 15 gepresst. Der Konuswinkel liegt zwischen 1 und 5°. Durch diese erfindungsgemäße Anordnung kann mit geringer Montagekraft eine lösbare Verbindung mit hoher Flächenpressung und gutem Wärmübergang hergestellt werden. Die lösbare Verbindung erleichtert einen Zugang, etwa für Reparaturzwecke.

**Fig. 4** zeigt eine Darstellung einer erfindungsgemäßen Kontaktanordnung.

Fig. 4 zeigt eine bevorzugte Anordnung von (hier dargestellt) beispielsweise sechs getrennten Anschlusspolen 12 innerhalb des inneren Kontaktkonus (inneren Kontaktelements) 16. Zwischen Anschlusspolen 12 und Konus 16 sind dünne Aluminiumnitrid-Plättchen (Kontaktplättchen) 18 eingelötet. Das Aluminiumnitrid gewährleistet die galvanische Trennung bei gleichzeitig hoher Wärmeleitfähigkeit. Die metallischen Leiter werden in entsprechende Bohrungen der Anschlusspole 12 eingelötet. In der gezeigten Ausführungsform sind die Anschlusspole 12 mit je zwei benachbarten Seitenflächen in einer Ecke der Durchbruchöffnung 19 über Kontaktelemente 18 aus AIN mit dem inneren Kontaktelement 16 verbunden.

Diese Ausführung erlaubt die kompakte Anordnung unterschiedlicher und galvanisch getrennter Leitungen innerhalb eines standardmäßigen Aufhängerohres mit einem Innendurchmesser von (hier) beispielsweise 29 mm. Die offene Anordnung der Anschlusspole lässt eine genügende Öffnung (Durchbruchöffnung) 19 für das Durchströmen des vom Flüssigkeitstank 2 abdampfenden Heliums. Dies erlaubt die Heliumgaskühlung auf der gesamten Länge der Stromzuführung.

Zusammenfassend beschreibt die Erfindung eine Stromzuführungsanordnung innerhalb einer Kryostatenanordnung, mit der elektrischer Strom von Raumtemperatur in eine supraleitende Magnetanordnung geleitet werden kann. Die Stromzuführung besteht aus einem metallischen Teil und einem Teil mit HTSL, welche innerhalb eines Aufhängerohres montiert sind. Die Anordnung sieht vor, dass die galvanisch getrennten Anschlusspole zwischen dem metallischen Teil und den HTSL- Bändern der Stromzuführung über eine demontierbare konisch formschlüssige Verbindung über einen inneren und äußeren Kontaktkonus mit dem Stickstoffbehälter verbunden sind.

### Bezugszeichenliste

- 1: Kryostat
- 2: Heliumtank
- 3: Stickstofftank
- 4,5: Aufhängerohre
- 4a, 4b: Abschnitte Aufhängerohr 4
- 6: Supraleitende Magnetanordnung
- 7: Strahlungsschild
- 8: Kontaktierungselement
- 9: Außenmantel des Kryostaten
- 10: Wärmeleitelement
- 11: Heizung
- 12: Anschlusspol
- 13: Metallische Stromleitungen
- 14: HTSL Bänder oder Stacks
- 15: Äußerer Kontaktkonus/äußeres Kontaktelement
- 16: Innerer Kontaktkonus/inneres Kontaktelement
- 17: Wand des Stickstoffbehälters
- 18: Isolationsplättchen
- 19: Durchbruchöffnung

## Patentansprüche

1. Kryostatenanordnung (1) für eine supraleitfähige Magnetanordnung,
mit einem Heliumtank (2) für flüssiges Helium, wobei im Heliumtank (2) die supraleitfähige Magnetanordnung (6) angeordnet ist,
mit einem Stickstofftank (3) für flüssigen Stickstoff, wobei der Stickstofftank (3) den Heliumtank (2) umgibt,
und mit wenigstens einem Zugangsrohr (4), in dem eine Stromzuführungsanordnung der Kryostatenanordnung montiert ist, durch die Strom vom raumtemperaturwarmen Bereich des Kryostaten (1) in die supraleitende Magnetanordnung (6) geleitet werden kann,
wobei die Stromzuführungsanordnung mindestens eine Stromleitung mit einem normalleitenden Leitungsteil (13) und einem supraleitenden Leitungsteil (14) aus HTSL-Material aufweist,
**dadurch gekennzeichnet,**
**dass** ein Anschlusspol (12) der mindestens einen Stromleitung, durch den
der normalleitende Leitungsteil (13) mit dem supraleitenden Leitungsteil (14) elektrisch verbunden ist, thermisch an eine Wand des Stickstofftanks (3) gekoppelt ist, wobei die thermische Kopplung durch eine Festkörperverbindung des Anschlusspols (12) zum Stickstofftank (3) über Kontaktelemente und Kontaktierungselemente (15, 16, 8) aus gut wärmeleitfähigem Material mit einer Wärmeleitfähigkeit von wenigstens 20 W/(K*m), gemessen bei Raumtemperatur, hergestellt ist.

2. Kryostatenanordnung nach Anspruch 1, **dadurch gekennzeichnet,**
**dass** der Anschlusspol (12) an einem radial inneren Kontaktelement (16) befestigt ist,
**dass** das innere Kontaktelement (16) an einem radial äußeren Kontaktelement (15) demontierbar befestigt ist,
und **dass** das äußere Kontaktelement (15) thermisch mit der Wand des Stickstofftanks (3) gekoppelt ist.

3. Kryostatenanordnung nach Anspruch 2, **dadurch gekennzeichnet,**
**dass** das innere Kontaktelement (16) eine konische Außenfläche aufweist,
**dass** das äußere Kontaktelement (15) eine konische Innenfläche aufweist,
und **dass** die konische Außenfläche und die konische Innenfläche formschlüssig aneinandergrenzen,
insbesondere wobei das innere Kontaktelement (16) in das äußere Kontaktelement (15) eingepresst ist.

4. Kryostatenanordnung nach Anspruch 2 oder 3, **dadurch gekennzeichnet,**
**dass** das äußere Kontaktelement (15) mit einem gut wärmeleitenden Kontaktierungselement (8) mit einer Wärmeleitfähigkeit von wenigstens 20 W/(K*m), gemessen bei Raumtemperatur, insbesondere einem Kontaktierungsrohr oder einer hochleitfähigen Litzenanordnung aus Reinkupfer, am Stickstofftank (3) befestigt ist, insbesondere mittels einer Flanschverbindung.

5. Kryostatenanordnung nach einem der Ansprüche 2 bis 4, **dadurch gekennzeichnet, dass** am äußeren Kontaktelement (15) zwei gegenüberliegende Abschnitte des Zugangsrohrs (4a und 4b) befestigt sind.

6. Kryostatenanordnung nach einem der Ansprüche 2 bis 5, **dadurch gekennzeichnet, dass** das innere Kontaktelement (16) eine Durchbruchöffnung (19) aufweist,
insbesondere wobei die Durchbruchöffnung (19) so ausgebildet ist, dass aus dem Heliumtank (2) verdampfendes Heliumgas durch die Durchbruchöffnung (19) strömt und dabei die Stromzuführungsanordnung auf seiner gesamten Länge kühlt.

7. Kryostatenanordnung nach einem der Ansprüche 2 bis 6, **dadurch gekennzeichnet, dass** der Anschlusspol (12) mittels mindestens einem Kontaktplättchen (18) am inneren Kontaktelement (16) befestigt ist, insbesondere durch verlöten, wobei das mindestens eine Kontaktplättchen (18) aus elektrisch isolierendem Material mit hoher Wärmeleitfähigkeit von wenigstens 20 W/(K*m), gemessen bei Raumtemperatur, besteht.

8. Kryostatenanordnung nach Anspruch 7, **dadurch gekennzeichnet, dass**
das mindestens eine Kontaktplättchen (18) aus Aluminiumnitrid besteht, insbesondere wobei das Kontaktplättchen (18) beidseitig eine Beschichtung aus Metall aufweist, so dass es mit einem Weichlot gelötet werden kann.

9. Kryostatenanordnung nach Anspruch 7 oder 8, **dadurch gekennzeichnet,**
**dass** der Anschlusspol (12) einen rechteckigen, insbesondere quadratischen, Querschnitt aufweist,
**dass** an zwei benachbarten Seitenflächen des Anschlusspols (12) jeweils ein Kontaktplättchen (18) befestigt ist,
**dass** zwei benachbarte Kontaktplättchen (18) des Anschlusspols (12) in einer Ecke einer Durchbruchöffnung (19) des inneren Kontaktelements (16) befestigt sind, insbesondere durch verlöten,
und **dass** nicht mit Kontaktplättchen (18) versehene Seitenflächen des Anschlusspols (12) vom inneren Kontaktelement (16) beabstandet ist.

10. Kryostatenanordnung nach einem der Ansprüche 2 bis 6, **dadurch gekennzeichnet, dass** der Anschlusspol (12) konisch ausgebildet ist und in eine entsprechende konische Bohrung des inneren Kontaktelements (16) eingepresst ist.

11. Kryostatenanordnung nach einem der Ansprüche 2 bis 6 oder 10, **dadurch gekennzeichnet, dass** der Anschlusspol (12) eine elektrisch isolierende und gut wärmeleitfähige Beschichtung mit einer Wärmeleitfähigkeit von wenigstens 20 W/(K*m), gemessen bei Raumtemperatur, aufweist, insbesondere wobei die Beschichtung aus einer diamantähnlichen Kohlenstoffschicht (=DLC) besteht.

12. Kryostatenanordnung nach einem der Ansprüche 2 bis 11, **dadurch gekennzeichnet, dass** die Stromzuführungsanordnung mehrere galvanisch getrennte Stromleitungen und entsprechend mehrere Anschlusspole (12) aufweist, die am inneren Kontaktelement (16) befestigt sind.

13. Kryostatenanordnung nach einem der vorhergehenden Ansprüche, **dadurch gekennzeichnet, dass** der supraleitende Leitungsteil (14) aus Bi₂Sr₂Ca₂Cu₃Oₓ-Bandleiter ausgebildet ist.

14. Kryostatenanordnung nach einem der Ansprüche 1 bis 12, **dadurch gekennzeichnet, dass** der supraleitende Leitungsteil (14) eine kritische Temperatur Tc > 90 K aufweist, insbesondere wobei der supraleitende Leitungsteil (14) aus YBa₂Cu₃Oₓ oder Bi₂Sr₂CaCu₂Oₓ ausgebildet ist.

15. Kryostatenanordnung nach einem der vorhergehenden Ansprüche, **dadurch gekennzeichnet, dass** die Anordnung ein gut wärmeleitendes Element (10) mit einer Wärmeleitfähigkeit von wenigstens 20 W/(K*m), gemessen bei Raumtemperatur, im Stickstofftank (3) aufweist, wobei das gut wärmeleitende Element (10) als Wärmeleitblech ausgebildet ist, das einen Deckel und einen Boden des Stickstofftanks (3) verbindet, wobei das Wärmeleitblech bevorzugt aus Aluminium gefertigt ist.

16. Kryostatenanordnung nach einem der vorhergehenden Ansprüche, **dadurch gekennzeichnet, dass** die Anordnung einen Temperatursensor zur Überwachung der Temperatur des Anschlusspols (12), eine Heizeinrichtung (11) im Heliumtank (2), und eine Steuereinrichtung aufweist, und die Steuereinrichtung dazu ausgebildet ist, bei Überschreiten einer Grenztemperatur am Anschlusspol (12) die Heizeinrichtung (11) zu aktivieren.

## Claims

1. Cryostat assembly (1) for a superconductive magnet assembly,
with a helium tank (2) for liquid helium, wherein the superconductive magnet assembly (6) is located in the helium tank (2),
with a nitrogen tank (3) for liquid nitrogen, wherein the nitrogen tank (3) encloses the helium tank (2),
and with at least one access tube (4) in which a power supply assembly of the cryostat assembly is mounted through which current can flow from the room-temperature warm area of the cryostat (1) into the superconductive magnet assembly (6),
wherein the power supply assembly comprises at least one power supply line with a normal conductor part (13) and a superconductor part (14) made of HTSL material,
**characterized in that**
a terminal (12) of the at least one power supply line, through which the normal conductor part (13) is electrically connected to the superconductor part (14), is thermally coupled with a wall of the nitrogen tank (3), wherein the thermal coupling is produced through a solid state connection of the terminal (12) to the nitrogen tank (3) via contact elements and contacting elements (15, 16, 8) of a material with good thermal conductivity having a thermal conductivity of at least 20 W/(K*m) measured at room temperature.

2. Cryostat assembly according to claim 1, **characterized in that** the terminal (12) is fixed to a radially inner contact element (16),
that the inner contact element (16) is detachably fixed to a radially outer contact element (15),
and that the outer contact element (15) is thermally coupled with the wall of the nitrogen tank (3).

3. Cryostat assembly according to claim 2, **characterized in that** the inner contact element (16) has a cone-shaped outer surface,
that the outer contact element (15) has a cone-shaped inner surface, and that the cone-shaped outer surface and the cone-shaped inner surface abut in a form-fit way,
in particular the inner contact element (16) being pressed into the outer contact element (15).

4. Cryostat assembly according to claim 2 or 3, **characterized in that** the outer contact element (15) is fixed to the nitrogen tank (3) with a contacting element (8) with good thermal conductivity having a thermal conductivity of at least 20W/(K*m) measured at room temperature, in particular with a contacting tube or a highly conductive strand assembly made of pure copper, in particular via a flange connection.

5. Cryostat assembly according to one of the claims 2 to 4, **characterized in that** two opposing sections of the access tube (4a and 4b) are fixed to the outer contact element (15).

6. Cryostat assembly according to one of the claims 2 to 5, **characterized in that** the inner contact element (16) has a breakthrough opening (19),
in particular the breakthrough opening (19) being formed in such a way that helium gas evaporating from the helium tank (2) flows through the breakthrough opening (19), thus cooling the power supply assembly over its entire length.

7. Cryostat assembly according to one of the claims 2 to 6, **characterized in that** the terminal (12) is fixed to the inner contact element (16) via at least one contact shim (18), in particular by soldering, the at least one contact shim (18) consisting of an electrically insulating material with a high thermal conductivity of at least 20 W/(K*m) measured at room temperature.

8. Cryostat assembly according to claim 7, **characterized in that** the at least one contact shim (18) consists of aluminium nitride, in particular the contact shim (18) having a metal coating on both sides so that it can be soldered with a soft solder.

9. Cryostat assembly according to claim 7 or 8, **characterized in that** the terminal (12) has a rectangular, in particular square, cross-section, that one contact shim (18) each is fixed to two adjacent side surfaces of the terminal (12),
that two adjacent contact shims (18) of the terminal (12) are fixed in a corner of a breakthrough opening (19) of the inner contact element (16), in particular by soldering,
and that the side surfaces of the terminal (12) not provided with contact shims (18) are distanced from the inner contact element (16).

10. Cryostat assembly according to one of the claims 2 to 6, **characterized in that** the terminal (12) is cone-shaped and pressed in a corresponding cone-shaped bore of the inner contact element (16).

11. Cryostat assembly according to one of the claims 2 to 6 or 10, **characterized in that** the terminal (12) has an electrically insulating coating with good thermal conductivity having a thermal conductivity of at least 20 W/(K*m) measured at room temperature, in particular a coating consisting of a diamond-like carbon coating (=DLC).

12. Cryostat assembly according to one of the claims 2 to 11, **characterized in that** the power supply assembly has several galvanically isolated power supply lines and therefore several terminals (12) being fixed to the inner contact element (16).

13. Cryostat assembly according to one of the preceding claims, **characterized in that** the superconductor part (14) is formed from Bi₂Sr₂Ca₂Cu₃Ox strip conductor.

14. Cryostat assembly according to one of the claims 1 to 12, **characterized in that** the superconductor part (14) has a critical temperature T_{c} > 90 K, in particular the superconductor part (14) being formed from YBa₂Cu₃Oₓ or Bi₂Sr₂CaCu₂Oₓ.

15. Cryostat assembly according to one of the preceding claims, **characterized in that** the assembly comprises an element (10) with good thermal conductivity having a thermal conductivity of at least 20 W/(K*m) measured at room temperature, in the nitrogen tank (3), the element (10) with good thermal conductivity being a heat-conducting plate which connects a top cover and a bottom of the nitrogen tank (3) and is preferably made of aluminium.

16. Cryostat assembly according to one of the preceding claims, **characterized in that** the assembly comprises a temperature sensor for monitoring the temperature of the terminal (12), heat equipment (11) in the helium tank (2) and control equipment, the control equipment being designed to activate the heat equipment (11) when a limit temperature at the terminal (12) is exceeded.

## Revendications

1. Ensemble cryostat (1) pour un ensemble aimant supraconducteur, avec un réservoir d'hélium (2) pour de l'hélium liquide, l'ensemble aimant supraconducteur (6) étant disposé dans le réservoir d'hélium (2),
avec un réservoir d'azote (3) pour de l'azote liquide, le réservoir d'azote (3) entourant le réservoir d'hélium (2),
et avec au moins un tube d'accès (4) dans lequel est monté un ensemble d'amenée de courant de l'ensemble cryostat, par lequel du courant peut être conduit de la zone à température ambiante du cryostat (1) dans l'ensemble aimant supraconducteur (6),
l'ensemble d'amenée de courant comportant au moins une ligne électrique ayant une partie de ligne normalement conductrice (13) et une partie de ligne supraconductrice (14) en matériau HTSL,
**caractérisé en ce**
**qu'**un pôle de raccordement (12) de ladite au moins une ligne électrique est relié électriquement par la partie de ligne normalement conductrice (13) à la partie de ligne supraconductrice (14), couplé thermiquement à une paroi du réservoir d'azote (3), le couplage thermique étant réalisé par une liaison solide du pôle de raccordement (12) avec le réservoir d'azote (3) au moyen d'éléments de contact et d'éléments de mise en contact (15, 16, 8) en matériau bon conducteur de chaleur ayant une conductibilité thermique d'au moins 20 W/(K*m), mesurée à température ambiante.

2. Ensemble cryostat selon la revendication 1, **caractérisé en ce**
**que** le pôle de raccordement (12) est fixé à un élément de contact radialement intérieur (16),
**que** l'élément de contact intérieur (16) est fixé de manière démontable à un élément de contact radialement extérieur (15),
et **que** l'élément de contact extérieur (15) est couplé thermiquement à la paroi du réservoir d'azote (3).

3. Ensemble cryostat selon la revendication 2, **caractérisé en ce**
**que** l'élément de contact intérieur (16) présente une surface extérieure conique,
**que** l'élément de contact extérieur (15) présente une surface intérieure conique,
et **que** la surface extérieure conique et la surface intérieure conique sont jointives par complémentarité de forme,
en particulier l'élément de contact intérieur (16) étant pressé dans l'élément de contact extérieur (15).

4. Ensemble cryostat selon la revendication 2 ou la revendication 3, **caractérisé en ce que** l'élément de contact extérieur (15) est fixé au réservoir d'azote (3) par un élément de mise en contact (8) bon conducteur de chaleur ayant une conductibilité thermique d'au moins 20 W/(K*m), mesurée à température ambiante, en particulier un tube de mise en contact ou un ensemble de torons à haute conductibilité en cuivre pur, en particulier au moyen d'une liaison par bride.

5. Ensemble cryostat selon l'une des revendications 2 à 4, **caractérisé en ce que** deux parties opposées du tube d'accès (4a et 4b) sont fixées à l'élément de contact extérieur (15).

6. Ensemble cryostat selon l'une des revendications 2 à 5, **caractérisé en ce que** l'élément de contact intérieur (16) présente une ouverture traversante (19),
en particulier l'ouverture traversante (19) étant conçue de façon que du gaz hélium s'évaporant du réservoir d'hélium (2) passe par l'ouverture traversante (19) et refroidit ce faisant l'ensemble d'amenée de courant sur toute sa longueur.

7. Ensemble cryostat selon l'une des revendications 2 à 6, **caractérisé en ce que** le pôle de raccordement (12) est fixé à l'élément de contact intérieur (16) au moyen d'au moins une plaquette de contact (18), en particulier par brasage, ladite au moins une plaquette de contact (18) étant composée d'un matériau électriquement isolant ayant une conductibilité thermique élevée d'au moins 20 W/(K*m), mesurée à température ambiante.

8. Ensemble cryostat selon la revendication 7, **caractérisé en ce que** ladite au moins une plaquette de contact (18) est composée de nitrure d'aluminium, en particulier la plaquette de contact (18) présentant des deux côtés un revêtement en métal, de sorte qu'elle peut être brasée avec un métal d'apport de brasage tendre.

9. Ensemble cryostat selon la revendication 7 ou la revendication 8, **caractérisé en ce que** le pôle de raccordement (12) présente une section transversale rectangulaire, en particulier carrée,
qu'une plaquette de contact (18) est fixée chaque fois à deux surfaces latérales adjacentes du pôle de raccordement (12),
que deux plaquettes de contact (18) adjacentes du pôle de raccordement (12) sont fixées dans un angle d'une ouverture traversante (19) de l'élément de contact intérieur (16), en particulier par brasage,
et que les surfaces latérales du pôle de raccordement (12) non munies de plaquettes de contact (18) sont espacées de l'élément de contact intérieur (16).

10. Ensemble cryostat selon l'une des revendications 2 à 6, **caractérisé en ce que** le pôle de raccordement (12) présente une forme conique et est pressé dans un alésage conique correspondant de l'élément de contact intérieur (16).

11. Ensemble cryostat selon l'une des revendications 2 à 6 ou 10, **caractérisé en ce que** le pôle de raccordement (12) présente un revêtement électriquement isolant et bon conducteur de chaleur ayant une conductibilité thermique d'au moins 20 W/(K*m), mesurée à température ambiante, en particulier le revêtement étant composé d'une couche de carbone semblable à du diamant (= DLC).

12. Ensemble cryostat selon l'une des revendications 2 à 11, **caractérisé en ce que** l'ensemble d'amenée de courant présente plusieurs lignes électriques galvaniquement séparées et une pluralité correspondante de pôles de raccordement (12) qui sont fixés à l'élément de contact intérieur (16).

13. Ensemble cryostat selon l'une des revendications précédentes, **caractérisé en ce que** la partie de ligne supraconductrice (14) est constituée d'un conducteur en forme de ruban en Bi₂Sr₂Ca₂CU₃Oₓ.

14. Ensemble cryostat selon l'une des revendications 1 à 12, **caractérisé en ce que** la partie de ligne supraconductrice (14) présente une température critique T_{c} > 90 K, en particulier la partie de ligne supraconductrice (14) étant constituée de YBa₂Cu₃Oₓ ou Bi₂Sr₂CaCu₂Oₓ.

15. Ensemble cryostat selon l'une des revendications précédentes, **caractérisé en ce que** l'ensemble présente un élément (10) bon conducteur de chaleur ayant une conductibilité thermique d'au moins 20 W/(K*m), mesurée à température ambiante, dans le réservoir d'azote (3), l'élément (10) bon conducteur de chaleur étant réalisé sous la forme d'une tôle conductrice de chaleur qui relie un couvercle et un fond du réservoir d'azote (3), la tôle conductrice de chaleur étant de préférence réalisée en aluminium.

16. Ensemble cryostat selon l'une des revendications précédentes, **caractérisé en ce que** l'ensemble présente un capteur de température pour surveiller la température du pôle de raccordement (12), un dispositif de chauffage (11) dans le réservoir d'hélium (2) et un dispositif de commande, lequel dispositif de commande est conçu pour activer le dispositif de chauffage (11) en cas de dépassement d'une température limite au pôle de raccordement (12).
